# EUROPÄISCHE PATENTSCHRIFT

(11) **EP 0 995 224 B1**
(45) Veröffentlichungstag und Bekanntmachung des Hinweises auf die Patenterteilung: **15.10.2003**
(21) Anmeldenummer: 98966304.2
(22) Anmeldetag: 11.12.1998
(51) Int. Cl.: H01J 65/00

(54) **GASENTLADUNGSLAMPE MIT GETRENNT BETREIBBAREN ELEKTRODENGRUPPEN**
GAS DISCHARGE LAMP WITH SEPARATELY OPERATING ELECTRODE GROUPS
LAMPE LUMINESCENTE A GAZ AVEC GROUPES D'ELECTRODES ACTIONNABLES SEPAREMENT

(30) Priorität: 23.12.1997 EP 97122799; 20.04.1998 DE 19817479
(43) Veröffentlichungstag der Anmeldung: 26.04.2000
(73) Patentinhaber: Patent-Treuhand-Gesellschaft für elektrische Glühlampen mbH, 81543 München (DE)
(72) Erfinder: VOLLKOMMER, Frank, D-82131 Buchendorf (DE); HITZSCHKE, Lothar, D-81737 München (DE); JEREBIC, Simon, D-81737 München (DE)
(86) Internationale Anmeldenummer: EP9808106
(87) Internationale Veröffentlichungsnummer: WO99034411

(56) Entgegenhaltungen:
- EP-A- 0 766 286
- WO-A-91/09414
- DE-A- 19 526 211
- US-A- 5 479 071

## Beschreibung

### Technisches Gebiet

Diese Erfindung bezieht sich auf Gasentladungslampen. Dabei betrifft sie das Spezialgebiet der Gasentladungslampen für dielektrisch behinderte Entladungen, d. h. also Gasentladungslampen, bei denen die Elektroden, zumindest jedoch die Anoden, mit einer dielektrischen Schicht von der Gasfüllung für die Entladung getrennt sind.

### Stand der Technik

Solche Gasentladungslampen für dielektrisch behinderte Entladungen sind in jüngster Vergangenheit Gegenstand verstärkter Aufmerksamkeit geworden, weil sie verschiedene technische Eigenschaften zeigen können, die sie vor allem als Flachstrahler zur Hinterleuchtung von Flüssigkristallbildschirmen geeignet erscheinen lassen. Die vorliegende Erfindung bezieht sich jedoch nicht primär auf dieses Anwendungsgebiet und ist auch nicht auf Flachstrahler eingeschränkt.

In den allermeisten Fällen verfügen Gasentladungslampen für dielektrisch behinderte Entladungen über Elektrodenanordnungen mit einer Vielzahl von Elektroden zur Erzeugung einer Vielzahl räumlich verteilter Teilentladungen. Bei Flachstrahlern wird auf diese Art beispielsweise eine möglichst gleichmäßige Hinterleuchtung einer ausgedehnten Fläche erzeugt.

Die EP-A-0766286 zeigt röhrenförmige Entladungslampen mit getrennt betreibbaren Elektrodenpaaren, die jeweils voneinander getrennten Flächenbereichen zugeordnet sind. Die US-A-5479071 zeigt Anzeigeeinrichtungen mit Antennengruppen zur Aktivierung von Entladungen in verschiedenen Entladungsräumen, die anzuzeigenden Buchstaben entsprechen.

### Darstellung der Erfindung

Dieser Erfindung liegt das technische Problem zugrunde, Gasentladungslampen für dielektrisch behinderte Entladungen im Hinblick auf erweiterte Anwendungs- und Gebrauchsmöglichkeiten weiterzuentwickeln.

Dieses Problem wird erfindungsgemäß gelöst durch eine Gasentladungslampe mit einem mit einer Gasfüllung gefüllten Entladungsgefäß mit einer Vielzahl von Elektroden die in getrennt betreibbare Gruppen zum unabhängig schaltbaren Betrieb aufgeteilt sind, und mit einer dielektrischen Schicht zwischen zumindest einem Anodenteil der Elektroden und der Gasfüllung, dadurch gekennzeichnet, daß die Elektroden verschiedener getrennt betreibbarer Elektrodengruppen miteinander verschachtelt angeordnet sind um in der gleichen Leuchtfläche voneinander unabhängige Entladungsstrukturen erzeugen zu können, so dass die gleiche Leuchtfläche wahlweise unter Verwendung einer der oder einer Mehrzahl der Elektrodengruppen beleuchtet werden kann.

Sie bezieht sich ferner auf eine Innenraumleuchte nach Anspruch 4.

Die Erfindung geht von aus, bei einer Vielzahl von Elektroden in einer Gasentladungslampe für dielektrisch behinderte Entladungen die Elektroden in elektrisch getrennt betreibbare Gruppen aufzuteilen, also einen Teil der Anoden und/oder einen Teil der Kathoden separat elektrisch ansteuerbar zu machen und gleichfalls den anderen oder einen weiteren Teil der Kathoden und/oder Anoden in gleicher Weise, aber von dem ersten Teil unabhängig, elektrisch ansteuerbar zu machen. Dabei entstehen Elektrodengruppen für einen unabhängig schaltbaren Betrieb, wobei Kathoden und Anoden in einer Gruppe einander hinsichtlich der räumlichen Anordnung zugeordnet sind, so daß sie zwischen sich Entladungen aufbauen können.

Erfindungsgemäß sind dabei innerhalb ein und derselben Leuchtfläche zwei oder mehrere elektrisch getrennt betreibbare Elektrodengruppen miteinander so verschachtelt, daß jede der Elektrodengruppen eine weitgehend gleichmäßige Hinterleuchtung der Leuchtfläche bewirken kann. Dadurch kann z. B. eine ähnliche Funktion wie eine Dimmfunktion (auch ergänzend zu einer solchen) realisiert werden, indem durch Betrieb einzelner Elektrodengruppen unterschiedlicher Leistung oder bestimmter Kombinationen von Elektrodengruppen dieselbe Leuchtfläche mit unterschiedlichen Leuchtdichten erscheint.

Insbesondere ist in dieser Weise eine (diskrete) Helligkeitsabstufung ohne den schaltungstechnischen Aufwand einer Dimmfunktion möglich. Eine Trennung der Elektrodengruppen und eine entsprechende Schalteinrichtung zur wahlweisen Versorgung einzelner oder mehrerer der Gruppen reicht aus, wobei das elektronische Vorschaltgerät keine regelbare Leistung aufweisen muß. Es kann aber auch sinnvoll sein, diese Technik zu kombinieren mit einer Dimmfunktion. Es hat sich nämlich herausgestellt, daß beim Abdimmen, also beim Herunterregulieren der Leistung eines elektronischen Vorschaltgeräts, im Bereich im Vergleich zur Nennleistung sehr niedriger Leistungen Schwierigkeiten auftreten können. Insoweit kann mit der oben beschriebenen getrennten Schaltbarkeit einzelner Elektrodengruppen und einer zusätzlichen Dimmfunktion, die jedoch nur einen Leistungsbereich in der Umgebung der jeweiligen Nennleistung einer Elektrodengruppe überdeckt, eine sinnvolle Kombination gefunden werden, die durch Wegschalten von Gruppen auch weit heruntergedimmt werden kann.

Dabei kann sich die Aufteilung in Gruppen aus der elektrischen Trennung von Kathoden oder Anoden oder aus einem Zusammenwirken einer elektrischen Trennung der Kathoden und einer der Anoden ergeben.

Hier und im Folgenden sind die Begriffe Anode und Kathode im übrigen nicht als auf einen unipolaren Betrieb einschränkend zu verstehen. Im Fall eines bipolaren Betriebs der Elektroden besteht insoweit kein Unterschied zwischen Anoden und Kathoden, so daß jeweilige Aussagen für Anoden oder Kathoden im bipolaren Fall für beide "Elektrodensorten" gelten.

Die Erfindung bezieht sich dabei bevorzugt auf sogenannte Flachstrahler. Dabei wird ein Entladungsvolumen gebildet aus nicht unbedingt ebenen im Sinne von geraden, jedoch flächigen und weitgehend ebenen Platten, etwa aus Glas, wobei die Elektrodenstrukturen auf einer oder beiden Glasplatten hergestellt sind. Durch die Elektrodenverteilung auf eine große Fläche und eventuell durch Einsatz zusätzlicher Diffusorschichten lassen sich großflächige flache Lampen mit sehr gleichmäßiger Lichtverteilung realisieren. Eine flächige Lichterzeugung ist in vielen Anwendungsfällen ein wesentlicher Gesichtspunkt. Dabei kann es darum gehen, eine Fläche bestimmter Ausdehnung zu hinterleuchten oder eine bestimmte Lichtleistung auf eine Fläche zu verteilen, um die Blendwirkung zu verringern. Eine flächige Gestaltung kann auch aus ästhetisch-gestalterischen Gründen oder zur Verringerung der Schattenbildung von Bedeutung sein.

Gerade bei solchen Flachstrahleranwendungen kann die Erfindung von wesentlichem Vorteil sein, und zwar insbesondere dann, wenn gemäß einer bevorzugten Ausführungsform die unabhängig zu betreibenden Gruppen außerdem verschiedenen Leuchtflächen entsprechen. Dann sind folglich die Leuchtflächen unabhängig voneinander zu betreiben, wobei die Leuchtflächen dennoch zur gleichen Gasentladungslampe, also insbesondere zum gleichen Entladungsgefäß gehören. Beispiele sind Werbetafeln, bei denen verschiedene grafische Elemente unabhängig voneinander betrieben werden, z. B. teilweise blinken und teilweise dauernd leuchten.

Ein weiteres Beispiel sind Signallampen, deren unterschiedliche grafische Elemente den elektrisch getrennten Gruppen entsprechen. Dabei kann die Steigerung der Auffälligkeit eine Rolle spielen wie auch bei den bereits erwähnten Werbeflächen. Es kann aber auch um die Symbolisierung bestimmter Bedeutungsinhalte gehen, etwa durch aufeinander abfolgende Aktivierung verschiedener Leuchtflächen, die eine fortlaufende Pfeilbewegung symbolisieren oder dgl. Eine weitere Möglichkeit besteht in der Verwendung verschiedener, alternativ wählbarer Leuchtflächen mit unterschiedlichem Bedeutungsinhalt zur Anpassung der Bedeutung ein und derselben Signallampe an verschiedene Situationen.

Im Zusammenhang mit Anzeigeeinrichtungen, auch im Werbebereich, oder Signaleinrichtungen ist es weiterhin bevorzugt, die Elektrodengeometrie angepaßt auf die jeweils von getrennt betreibaren Elektrodengruppen zu hinterleuchtende Flächenform abzustimmen. Danach "füllt" dann die entsprechende Elektrodengruppe im wesentlichen die betreffende Leuchtfläche, geht aber nicht weit darüber hinaus in Bereiche, deren Hinterleuchtung gar nicht erforderlich ist. Zu diesem Gesichtspunkt wird ergänzend verwiesen auf die Europäische Patentanmeldung 97 122 799.6 derselben Anmelderin mit dem Titel "Flachstrahler mit örtlich modulierter Flächenleuchtdichte".

Bevorzugte Formen für eine dergestalt abgestimmte Elektrodengeometrie sind vor allem bei technischen Anzeigeeinrichtungen kreis-, kreissegment-, kreisring- oder kreisringsegmentförmige Flächen. Sie treten bei vielen Analoganzeigen auf. Verwiesen wird hierzu auch auf das zweite Beispiel.

Eine weitere mögliche Anwendung bei örtlich getrennten Elektrodengruppen liegt darin, durch spezielle optische Folien oder ähnliche Einrichtungen den getrennten Leuchtflächen der Elektrodengruppen unterschiedliche Abstrahlungsrichtungen oder zumindest Richtungsschwerpunkte zu geben, so daß insgesamt durch Umschalten des Betriebs zwischen den Elektrodengruppen die Abstrahlungseigenschaften der Lampe auch in der Richtung verändert werden können.

Schließlich betrifft die Erfindung auch eine Innenraumleuchte, bei der die Vorteile der Erfindung einerseits aus ästhetischen Gründen oder andererseits zur Regulierung der Leuchtdichte Verwendung finden können.

### Beschreibung der Zeichnungen

Die folgenden Beispiele, die in den Figuren schematisch dargestellt sind, dienen zur Veranschaulichung der Merkmale der abhängigen Ansprüche 2 - 7 und sind ohne die kennzeichnenden Merkmale des Anspruchs 1 keine eigentlichen Ausführungsbeispiele für die Erfindung. Ausführungsbeispiele für die Erfindung wären sie vielmehr nur in Kombination mit den kennzeichnenden Merkmalen des Anspruchs 1.

Im einzelnen zeigt:
Figur 1 eine Draufsicht auf einen Flachstrahler für ein Kfz-"Armaturenbrett" zur Hinterleuchtung eines Kombinationsinstruments für die Anzeige der Geschwindigkeit, der Motordrehzahl, der Kühlwassertemperatur und des Tankinhalts;
Figur 2 eine Gasentladungslampe mit drei Leuchtflächen;
Figur 3 die Elektrodenstruktur der Gasentladungslampe aus Figur 2;
Figur 4 eine zweite Gasentladungslampe mit drei Leuchtflächen, jedoch in anderer geometrischer Anordnung als in Figur 2;
Figur 5 die Elektrodenstruktur zu der Gasentladungslampe aus Figur 4.

Dargestellt ist in Figur 1 zunächst der Außenrand eines mit 1 bezeichneten Entladungsvolumens, das von zwei flach in der Zeichenebene liegenden Glasplatten und einer entlang dem eingezeichneten Rand verlaufenden Dichtung eingeschlossen ist. Im unteren Bereich der Figur ragen die Glasplatten mit einem mit 3 bezeichneten Ansatz über das Entladungsvolumen 1 hinaus. Am rechten Rand ist der für die Evakuierung und Füllung verwendete Pumpstutzen (in geschlossenem Zustand) eingezeichnet. Summarisch mit 2 bezeichnet sind die auf eine der Platten aufgedruckten Elektroden, wobei Kathoden und Anoden jeweils abwechselnd verlaufen, in der Figur jedoch nicht näher differenziert sind, weil sie keine qualitativen Unterschiede aufweisen und im bipolaren Betrieb die Rollen nicht mehr getrennt sind. Mit dem größten Teil ihrer Länge liegen die Elektroden 2 in dem Entladungsvolumen 1 und sind an ihrem außerhalb des Entladungsvolumens 1 befindlichen Teil im Bereich des Ansatzes 3 an die Versorgungsschaltung und Kfz-Elektrik angeschlossen.

Die Elektroden 2 liegen in drei räumlich getrennten Gruppen 2a, 2b und 2c vor, die jeweils bestimmten Anzeigeeinheiten bzw. -inhalten entsprechen. Konkret entspricht die linke Gruppe 2a einem Analoginstrument zur Geschwindigkeitsanzeige und führt, von ihrem zu dem Ansatz 3 führenden geraden Abschnitt abgesehen, das Kreisringsegment dieses Analoginstruments nach. Entsprechendes gilt für die einem Motordrehzahlmesser entsprechende Gruppe 2b. Im Fall der Gruppe 2c sind zwei Instrumente zusammengeschlossen, und zwar eine Tankinhaltsanzeige und ein Kühlwasserthermometer.

Sinn dieser Auftrennung ist im vorliegenden Fall, das je nach Betriebszustand des Kraftfahrzeugs nur die tatsächlich für den Fahrer notwendigen Informationen in das Armaturenbrett eingeblendet werden können. Das ist in jedem Fall die Geschwindigkeitsanzeige 2a. Bei Erreichen der Drehzahlgrenze des Motors oder auf Wunsch des Fahrers wird die Anzeige 2b hinzugefügt. Analog kann bei fast leerem Kraftstofftank oder bei noch niedriger oder überhöhter Kühlwassertemperatur des Motors sowie natürlich auf Wunsch des Fahrers die dritte Einheit 2c zur Hinterleuchtung der verbleibenden beiden Instrumente zugeschaltet werden. In genau analoger Weise werden auch einzelne Kontroll- und Warnfelder in der dargestellten Anzeigeeinrichtung bei Bedarf eingeschaltet. Die entsprechenden Elektrodenstrukturen bilden jeweils weitere Gruppen, sind jedoch der Übersichtlichkeit halber in der Figur nicht mehr dargestellt. Zu denken ist an die üblichen Warnhinweise, etwa an "Handbremse angezogen", "Fernlicht eingeschaltet" usw.

Die Elektroden 2 sind nach dem Siebdruckverfahren auf eine der beiden Glasplatten aufgedruckt. Sie sind mit einer Glasbarriere als Dielektrikum beschichtet. Der Abstand zwischen den beiden Glasplatten beträgt etwa 7 mm, wobei sie als Dichtung über einen den Außenrand des Entladungsvolumens 1 bildenden Glasrahmen mit Glaslot verbunden sind. Das so dicht eingeschlossene Entladungsvolumen enthält als Entladungsfüllung eine Xe-Füllung bei etwa 100 mbar (= 10 kPa).

Es ist ferner möglich, das Entladungsvolumen bei Atmosphärendruck, also etwa bei 1 bar, zu füllen. Dann ist ein Xe-Partialdruck im Bereich von 100 mbar (= 10 kPa) bevorzugt. Die Differenz zwischen diesem Partialdruck und dem Atmosphärendruck der Füllung kann aus einem anderen Edelgas bestehen, etwa Ne. Durch eine solche unterdruckfreie Befüllung wird die mechanische Beanspruchung des Lampengefäßes verringert.

Weitere Einzelheiten zu der Technik von Xe-Excimer-Entladungslampen und zu der hier gewählten gepulsten Betriebsweise (im vorliegenden Fall bipolar) sind folgenden Anmeldungen zu entnehmen, deren Offenbarungsgehalt hier in Bezug genommen ist: WO 94/23 442 bzw. DE-P 43 11 197.1 und WO 97/04625 bzw. DE 195 26 211.5.

An dem vorstehenden Beispiel wird deutlich, daß sich die Erfindung im Gegensatz zum konventionellen Einsatz gebogener Leuchtstofflampen oder mehrerer Glühlampen durch einen technisch einfachen und rationell herstellbaren Aufbau und eine genau an das Design der Anzeigeeinrichtung angepaßte Verteilung der Flächenleuchtdichte auszeichnet. Damit werden die Energieausnutzung und die Ergonomie verbessert. Darüber hinaus sind Flachstrahler mit dielektrisch behinderter Entladung auch besonders vorteilhaft, weil sie eine hohe Schaltfestigkeit und Vibrationsunempfindlichkeit aufweisen und in ihrer Lebensdauer im Grunde nur durch die Stabilität der verwendeten Leuchtstoffe ("Maintenance") begrenzt sind. Diese Vorteile sind vor allem bei motorisierten Verkehrsmitteln wichtig, bei denen der Aufwand zur Reparatur oder zum Austausch hoch ist und ein Ausfall einer Anzeigeeinrichtung bzw. ihre Beleuchtung aus Sicherheitsgründen besonders ungünstig ist. Von Vorteil sein kann auch die Geometrie der Flachstrahler, die, wie in diesem Beispiel deutlich, in Form und Größe besonders gut an den Ort der Verwendung bzw. des Einbaus angepaßt werden können. Dabei ist dennoch die Verwendung einfacher Flachstrahler-Gehäuseformen erlaubt, im vorliegenden Beispiel die Außenform des Entladungsvolumens 1 einschließlich des Ansatzes 3 anstelle der komplizierten Kreisringsegmente mit Anschlußstücken. Auch ist die Flachheit bei den begrenzten Raumverhältnissen in einem Armaturenbrett, Cockpit usw. von Vorteil. Gleiches gilt für das geringe Gewicht.

Im Zusammenhang mit der bereits erwähnten unterdruckfreien Befüllung des Entladungsvolumens sind wesentlich geringere Wandstärken möglich, und es können auch Stützstellen oder auch andere Stabilisierungsmaßnahmen weggelassen werden, die bei Unterdruckfüllungen eine Implosion vermeiden helfen. Dadurch kann der Flachstrahler wesentlich leichter werden und ist damit besonders gut für die oben genannten Anwendungen geeignet.

Schließlich kommt als Vorteil die erfindungsgemäße nach Anspruch 2 unabhängige Schaltbarkeit der einzelnen "Bedeutungssegmente" des Kombinationsinstruments hinzu.

Das zweite und das dritte Beispiel, die wie schon erwähnt, an sich keine Ausführungsbeispiele der Erfindung sind, zeigen Anwendungen im Innenbeleuchtungsbereich. Figur 2 zeigt eine Innenraumleuchte bestehend aus einer Lampe mit drei Leuchtflächen 14a, 14b, 14c, die die Innenfläche eines Rahmens 11 ausfüllen. Figur 3 zeigt die zugehörige Elektrodenstruktur. Die Gesamtheit der Elektroden besteht aus einer kammartigen Anodenstruktur 15 und jeweils drei kammartigen Kathodengruppen 12a, 12b, 12c. Die Kathodengruppen und die Anoden der kammartigen Struktur 15 sind miteinander dergestalt verschachtelt, daß zwischen benachbarten Kathoden jeweils Paare von Anodenstreifen liegen. Außerdem liegen an den beiden äußersten Enden jeweils einzelne Anodenstreifen.

Die hier gewählte Elektrodengeometrie ist auf eine unipolare Spannung zur Leistungspulseinkopplung ausgerichtet. Dabei tragen die Kathodenstreifen zu den Seiten der jeweils benachbarten Anodenstreifen gerichtete nasenartige Vorsprünge zur örtlichen Festlegung einzelner Teilentladungen, wie sie in der DE 196 36 965.7 näher beschrieben sind.

Bei diesem Beispiel wird insbesondere deutlich, daß eine erfindungsgemäße Unterteilung der Elektroden in getrennt betreibbare Gruppen nicht durch einen gruppenweise getrennten elektrischen Anschluß beider "Elektrodensorten" gegeben sein muß. Vielmehr kann im vorliegenden Fall die gesamte Zahl der Anoden 15 gemeinsam angeschlossen werden und auf ein konstantes Bezugspotential gelegt werden. Durch Beaufschlagung der einzelnen Kathodengruppen 12a, 12b, 12c mit den bereits erwähnten Wirkleistungseinkopplungspulsen (vgl. den zitierten Stand der Technik) können dann zwischen der jeweiligen Kathodengruppe und dem entsprechenden Teil der kammartigen Anodenstruktur 15 Entladungen gezündet werden.

Die gemeinsamen Anschlüsse der Kathodenstreifen einer Gruppe und der Anodenstreifen liegen am Ende einer busartigen Struktur außerhalb des durch den Rahmen 11 begrenzten Entladungsgefäßes. Die Elektrodenstreifen sind dabei einfach zwischen dem Rahmen 11 und einer nicht dargestellten Boden- oder Deckplatte des Entladungsgefäßes durchgeführt, und zwar in der gleichen durch Siebdruck erzeugten Weise wie sie als Elektrodenstreifen im Inneren des Entladungsgefäßes verlaufen. Hierzu wird ergänzend verwiesen auf den Offenbarungsgehalt der deutschen Anmeldungen "Flachleuchtstofflampe für die Hintergrundbeleuchtung und Flüssigkristallanzeige-Vorrichtung mit dieser Flachleuchtstofflampe" mit dem Aktenzeichen 19711890.9 derselben Anmelderin und "Flachleuchtstofflampe für die Hintergrundbeleuchtung und Flüssigkristallanzeige-Vorrichtung mit dieser Flachleuchtstofflampe" mit dem Aktenzeichen 197 29181.3 derselben Anmelderin sowie der Anmeldung "Gasentladungslampe mit dielektrisch behinderten Elektroden" mit dem Aktenzeichen PCT/DE98/00826 (= W098/43276) derselben Anmelderin. Dies gilt im übrigen auch für das vorstehende erste Beispiel.

Das folgende dritte Beispiel, das an sich, wie erwähnt, kein Ausführungsbeispiel der Erfindung ist, ist in zu den Figuren 2 und 3 analoger Weise in den Figuren 4 und 5 dargestellt, wobei mit einem Strich ergänzte Bezugsziffern die entsprechenden analogen Bestandteile bezeichnen. Der Unterschied zwischen dem zweiten und dritten Beispiel liegt dabei lediglich in der anderen Geometrie der Elektroden und der dementsprechend unterschiedlichen Geometrie der Leuchtflächen 14a', 14b', 14c'.

Aus Figur 5 ergibt sich insbesondere auch, daß die busartigen Zusammenführungen der Kathoden und der Anoden in diesem Fall innerhalb des Entladungsvolumens verlaufen, weil die schräge Anordnung der Elektrodenstreifen relativ zu dem größten Teil des Rahmens 11' des Entladungsgefäßes zusammen mit der Aufteilung der Elektroden in dieser Weise einfacher auszuführen ist.

Des weiteren sind bei diesem Beispiel nicht sämtliche Anodenstreifen zu einem gemeinsamen Anschluß zusammengeführt. Vielmehr existieren zwei Anodengruppen 15a' und 15bc', die jeweils der Leuchtfläche 14a' bzw. der Summe der beiden Leuchtflächen 14b' und 14c' zugeordnet sind. Dementsprechend gibt es bei diesem Ausführungsbeispiel nicht drei sondern nur zwei Kathodengruppen 12ab' und 12c', die jeweils der Summe der beiden Leuchtflächen 14a' und 14b' bzw. der Leuchtfläche 14c' zugeordnet sind. Dadurch soll verdeutlicht werden, daß die getrennt betreibbaren Elektrodengruppen nicht unbedingt in einer Unterteilung einer der beiden "Elektrodensorten" wiedergespiegelt sein müssen. In diesem Fall ergibt sich nämlich die Aufteilung in drei Leuchtflächen erst durch das Zusammenspiel der Anodenunterteilung und der Kathodenunterteilung.

Man kann sich leicht verdeutlichen, daß alle drei Leuchtflächen 14a', 14b', 14c' jeweils isoliert betrieben werden können. Bei diesem Ausführungsbeispiel besteht jedoch der Nachteil, daß die Leuchtfläche 14a' und die Leuchtfläche 14c' nicht miteinander betrieben werden können, ohne gleichzeitig auch die Leuchtfläche 14b' zu betreiben. Dies liegt daran, daß der Betrieb der Leuchtfläche 14a' eine Versorgung der Kathodengruppe 12ab' und der Anodengruppe 15a' erfordert, während der Betrieb der Leuchtfläche 14c' eine Versorgung der Kathodengruppe 12c' sowie der Anodengruppe 15bc' erfordert. Dadurch sind die Anoden und Kathoden der Leuchtfläche 14b' automatisch mitversorgt.

Das zweite und dritte Beispiel betrifft, wie bereits erwähnt, eine Innenraumleuchte, die aus Dekorationsgründen in verschiedene Leuchtflächen aufgeteilt ist, die unabhängig voneinander geschaltet werden können. Es wäre jedoch auch denkbar, die im zweiten und dritten Beispiel dargestellte Gasentladungslampe als jeweils ein geschäftliches Logo darstellende Werbefläche zu verstehen, wobei die einzelnen Segmente beispielsweise alternierend in einen blinkenden Zustand versetzt werden können, um den Auffälligkeitsgrad der Werbung zu erhöhen.

## Patentansprüche

1. Gasentladungslampe mit einem mit einer Gasfüllung gefüllten Entladungsgefäß mit einer Vielzahl von Elektroden, die in getrennt betreibbare Gruppen zum unabhängig schaltbaren Betrieb aufgeteilt sind, und mit einer dielektrischen Schicht zwischen zumindest einem Anodenteil der Elektroden und der Gasfüllung,
**dadurch gekennzeichnet, daß** die Elektroden verschiedener getrennt betreibbarer Elektrodengruppen miteinander verschachtelt angeordnet sind, um in der gleichen Leuchtfläche voneinander unabhängige Entladungsstrukturen erzeugen zu können, so dass die gleiche Leuchtfläche wahlweise unter Verwendung einer der oder einer Mehrzahl der Elektrodengruppen beleuchtet werden kann.

2. Gasentladungslampe nach Anspruch 1, bei der die Gruppen flächig aufgeteilt sind und verschiedenen unabhängig zu betreibenden Leuchtflächen entsprechen.

3. Gasentladungslampe nach einem der vorstehenden Ansprüche, bei der zumindest ein Teil der Elektroden eine flächig inhomogene Elektrodengeometrie zur örtlichen Modulation der Flächenleuchtdichte aufweist.

4. Innenraumleuchte mit einer Gasentladungslampe nach einem der vorstehenden Ansprüche.

5. Optische Anzeigeeinrichtung oder Signaleinrichtung mit einer Gasentladungslampe nach einem der vorstehenden Ansprüche, bei der die Gruppen jeweils zu beleuchtenden Flächenformen der Anzeigeeinrichtung oder Signaleinrichtung zugeordnet sind.

6. Optische Anzeigeeinrichtung oder Signaleinrichtung nach Anspruch 5 mit einer Gasentladungslampe nach Anspruch 3, bei der die Elektrodengeometrie der zugeordneten Elektrodengruppen auf die jeweilige zu beleuchtende Flächenform abgestimmt ist.

7. Optische Anzeigeeinrichtung oder Signaleinrichtung nach Anspruch 6 mit einer als Flachstrahler ausgebildeten Gasentladungslampe nach einem der Ansprüche 1 - 3 zur Hinterleuchtung von kreis-, kreissegment- , kreisring- oder kreisringsegmentförmigen Analoganzeigen.

## Claims

1. Gas-discharge lamp having a discharge vessel which is filled with a gas filling and has a multiplicity of electrodes divided into separately operable groups for independently switchable operation, and having a dielectric layer between at least one anode part of the electrodes and the gas filling,
**characterized in that** the electrodes in different separately operable electrode groups are arranged interleaved with one another so as to be able to produce discharge structures which are independent of one another in the same luminous surface, so that the same luminous surface can be selectively illuminated using one of the or a plurality of the electrode groups.

2. Gas-discharge lamp according to Claim 1, in which the groups are split in two dimensions and correspond to different luminous surfaces which can be operated independently.

3. Gas-discharge lamp according to one of the preceding claims, in which at least some of the electrodes have a two-dimensionally inhomogeneous electrode geometry for local modulation of the surface luminous intensity.

4. Interior light having a gas-discharge lamp according to one of the preceding claims.

5. Visual display device or signal device having a gas-discharge lamp according to one of the preceding claims, in which the groups are respectively associated with illuminable surface shapes of the display device or signal device.

6. Visual display device or signal device according to Claim 5 having a gas-discharge lamp according to Claim 3, in which the electrode geometry of the associated electrode groups is matched to the respective surface shape to be illuminated.

7. Visual display device or signal device according to Claim 6 having a gas-discharge lamp, in the form of a flat radiating element, according to one of Claims 1 - 3 for backlighting circular, circle-segment-shaped, annular or annular-segment-shaped analogue displays.

## Revendications

1. Lampe à décharge dans un gaz comprenant une enceinte de décharge emplie d'une atmosphère gazeuse ayant une pluralité d'électrodes qui sont réparties en groupes pouvant fonctionner séparément pour un fonctionnement en étant branchés indépendamment et une couche diélectrique entre au moins une partie d'anodes des électrodes et l'atmosphère gazeuse, **caractérisée en que** les électrodes des divers groupes d'électrodes pouvant fonctionner séparément sont emboîtées les unes dans les autres pour pouvoir produire dans la même surface lumineuse des structures de décharge indépendantes les unes des autres, de sorte que la même surface lumineuse peut être éclairée à volonté en utilisant l'un des groupes d'électrodes ou une multiplicité des groupes d'électrodes.

2. Lampe à décharge dans un gaz suivant la revendication 1, dans laquelle les groupes sont répartis en surface et correspondent à diverses surfaces lumineuses à faire fonctionner indépendamment.

3. Lampe à décharge dans un gaz suivant l'une des revendications précédentes, dans laquelle au moins une partie des électrodes a une géométrie d'électrodes qui n'est pas homogène en surface pour la modulation locale de la luminance de surface.

4. Lampe d'intérieur ayant une lampe à décharge dans un gaz suivant l'une des revendications précédentes.

5. Dispositif d'affichage ou dispositif de signalisation optique ayant une lampe de décharge dans un gaz suivant l'une des revendications précédentes, dans lequel les groupes sont associés, respectivement, à des formes de surfaces à éclairer du dispositif d'affichage ou du dispositif de signalisation.

6. Dispositif d'affichage ou dispositif de signalisation optique suivant la revendication 5 ayant une lampe à décharge dans un gaz suivant la revendication 3, dans lequel la géométrie d'électrodes des groupes d'électrodes associés est adaptée à la forme de surface respective à éclairer.

7. Dispositif d'affichage ou dispositif de signalisation optique suivant la revendication 6, comprenant une lampe à décharge dans un gaz constituée en sources de rayonnement plates suivant l'une des revendications 1 à 3, pour l'éclairage par l'arrière de dispositifs d'affichage analogiques en forme de cercle, de segment de cercle, d'anneau de cercle ou de segment d'anneau de cercle.
